# FASCICULE DE BREVET EUROPEEN

(11) **EP 4 479 692 B1**
(45) Date de publication et mention de la délivrance du brevet: **08.10.2025**
(21) Numéro de dépôt: 22840663.3
(22) Date de dépôt: 20.12.2022
(51) Int. Cl.: F25B 9/00, F25B 9/06, F25B 1/053, F25B 49/02, F25B 25/00, F25B 40/00

(54) **DISPOSITIF ET PROCÉDÉ DE RÉFRIGÉRATION**
KÜHLVORRICHTUNG UND -VERFAHREN
REFRIGERATION DEVICE AND METHOD

(30) Priorité: 15.02.2022 FR 2201298
(43) Date de publication de la demande: 25.12.2024
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: LANDE, Sylvain, 38360 Sassenage (FR)
(74) Mandataire: Air Liquide
(86) Numéro de dépôt international: PCT/EP2022/086870
(87) Numéro de publication internationale: WO 2023/156047

(56) Documents cités:
- WO-A1-2013/154185
- WO-A1-2021/023428
- CN-A- 112 484 330

## Description

L'invention concerne un dispositif et un procédé de réfrigération.

L'invention concerne plus particulièrement un dispositif de réfrigération à basse température, notamment cryogénique, c'est-à-dire à une température comprise entre moins 100 degrés centigrade et moins 273 degrés centigrade, comprenant un circuit de travail formant une boucle et contenant un fluide de travail, le circuit de travail formant un cycle comprenant en série: un mécanisme de compression du fluide de travail, un mécanisme de refroidissement du fluide de travail, un mécanisme de détente du fluide de travail et un mécanisme de réchauffement du fluide de travail, le dispositif comprenant un échangeur de refroidissement destiné à extraire de la chaleur à au moins un organe en lui fournissant une puissance de réfrigération déterminée par échange de chaleur avec le fluide de travail circulant dans le circuit de travail après sa détente dans le mécanisme de détente, le mécanisme de compression comprenant au moins un moteur électrique entraînant en rotation un arbre portant au moins une roue de compresseur à une vitesse de rotation commandée entre une vitesse minimale et une vitesse maximale de conception déterminée par les caractéristiques du moteur, le dispositif étant du type à puissance de réfrigération variable contrôlée en régulant la vitesse de rotation du moteur, le dispositif comprenant un contrôleur électronique configuré pour contrôler la puissance de réfrigération fournie par le dispositif de réfrigération en pilotant la vitesse de rotation du moteur, le contrôleur électronique étant configuré pour recevoir un signal de demande de puissance froide déterminée à délivrer et, en réponse, pour piloter la vitesse de rotation du moteur pour fournir ladite demande de puissance froide.

L'invention concerne en particulier la gestion de la charge d'une machine cryogénique à partir d'un point de consigne venant d'un système client/d'un opérateur à refroidir, tout en laissant le système auto-sécurisé.

L'invention concerne en particulier une gestion de la vitesse d'un moteur autonome en cas de mauvaise condition d'utilisation (débit à refroidir insuffisant, température de fluide à refroidir déjà trop froid, etc.). Pour ce type de dispositif, la puissance froide fournie est fonction de la vitesse des moteurs. Plus la vitesse du moteur est importante, plus la machine délivrera de la puissance froide au fluide client. Lorsque la machine est en fonctionnement nominal (refroidissement du fluide client), la température du fluide de travail est imposée par la température du fluide client. Le point de régulation interne de la machine est basé sur la température du fluide de travail. C'est-à-dire que le contrôleur de vitesse ajustera la vitesse du moteur pour maintenir cette température du fluide de travail à cette consigne. Si cette température mesurée du fluide de travail excède la consigne, le moteur accélère. Au contraire si cette température mesurée du fluide de travail est en dessous de la consigne, le moteur décélère. Ce point de consigne est généralement plus froid que la température de consigne du fluide client à refroidir. Le contrôleur de vitesse va demander une accélération de la vitesse moteur, sans avoir d'effet sur la température du fluide de travail mais va réaliser une augmentation de la puissance froide fournie.

Pour ces applications, il est connu d'utiliser une régulation du type PID, avec un paramètre régulé (vitesse moteur) pour maintenir une mesure (puissance froide de la machine) à une certaine consigne (point de fonctionnement venant du client).

La régulation d'un tel dispositif est dépendante de la qualité de la mesure de paramètres. En cas de perte de l'un des capteurs sur la chaine de mesure de puissance froide, il n'est plus possible de réguler correctement la charge de la machine. De plus, dans les systèmes connus la réactivité de la régulation est faible car le système met un certain temps pour atteindre la consigne. Un réglage de type « PID » trop rapide il y a le risque important d'oscillation de la charge. WO 2021/023428 Al divulgue un dispositif de réfrigération à basse température selon le préambule de la revendication 1.

Un but de la présente invention est de pallier tout ou partie des inconvénients de l'art antérieur relevés ci-dessus.

A cette fin, le dispositif selon l'invention, tel que défini dans la revendication 1, par ailleurs conforme à la définition générique qu'en donne le préambule ci-dessus, est essentiellement caractérisé en ce que le contrôleur électronique est configuré pour borner la vitesse maximale de fonctionnement du moteur à une valeur inférieure ou égale à la vitesse maximale de conception, en fonctionnement nominal, c'est-à-dire lorsque le dispositif fournit la puissance froide déterminée, le contrôleur électronique étant configuré pour fixer la vitesse maximale de fonctionnement du moteur à la vitesse de rotation fournissant la puissance froide déterminée et pour réguler la vitesse de rotation du moteur en fonction de la demande de puissance froide sans dépasser ladite vitesse maximale de fonctionnement.

Le contrôleur bornera la vitesse moteur jusqu'à la valeur maximum. L'invention consiste donc à réguler la puissance délivrée en modifiant la vitesse maximum qui peut être demandée par le contrôleur de vitesse. La régulation sur la température cible du fluide de travail à atteindre reste active. Grâce à la gestion de la vitesse maximum du ou des moteurs, il est ainsi possible de réguler la puissance froide délivrée par la machine au fluide client à refroidir.

Par ailleurs, des modes de réalisation de l'invention peuvent comporter l'une ou plusieurs des caractéristiques suivantes :
- le contrôleur électronique est un contrôleur de vitesse comprenant un microprocesseur et/ou un ordinateur,
- le dispositif comprend au moins un capteur de température du fluide de travail dans le circuit de travail, par exemple à une entrée et/ou à une sortie du mécanisme de détente, le contrôleur électronique étant configuré pour recevoir la mesure du au moins un capteur de température,

- le contrôleur électronique est configuré pour piloter la vitesse de rotation du moteur pour atteindre une valeur cible de température au niveau du au moins un capteur de température,
- le contrôleur électronique est configuré pour calculer la valeur de vitesse de rotation du moteur en fonction de la demande de puissance froide via une formule obtenue par une fonction de régression des mesures réelles de performance du dispositif,
- la fonction de régression est une fonction polynomiale de degré supérieur ou égal à deux de la puissance froide, ladite formule et notamment les coefficients de la fonction polynomiale étant calculée à partir de mesures réelles de performance du dispositif,
- le mécanisme de compression comprend une ou plusieurs roues de compresseurs disposées le cas échéant en série et/ou en parallèle dans le circuit de travail formant un ou plusieurs étages de compression pour le fluide de travail, la ou les roues de compresseur étant entrainées en rotation par un ou plusieurs moteurs, le mécanisme de détente comprenant une ou plusieurs turbines de disposées le cas échéant en série et/ou en parallèle dans le circuit de travail formant un ou plusieurs étages de détente pour le fluide de travail, au moins l'une des turbines étant montée sur le même arbre d'un moteur entraînant en rotation au moins une roue de compresseur,
- le dispositif comprend plusieurs moteurs, le contrôleur électronique étant configuré pour piloter la vitesse de rotation de tout ou partie des moteurs pour fournir ladite demande de puissance froide,
- l'échangeur de refroidissement destiné à extraire de la chaleur à au moins un organe comprend un passage de circulation de fluide pour refroidir un organe constitué d'un flux de fluide.

L'invention concerne également un procédé de réfrigération à basse température, tel que défini dans la revendication 10, c'est-à-dire à une température comprise entre moins 100 degrés centigrade et moins 273 degrés centigrade, d'un organe tel qu'un flux de fluide en utilisant un dispositif de réfrigération conforme à l'une quelconque des caractéristiques ci-dessus ou ci-dessous, comprenant une régulation de la puissance froide délivrée par le dispositif en pilotant la vitesse maximale de fonctionnement du moteur.

Selon une particularité possible le procédé comporte une étape de réception d'un signal de demande de puissance froide déterminée à délivrer par le dispositif, une étape détermination d'une vitesse de rotation déterminée du moteur pour fournir ladite demande de puissance, une étape de fixation de la vitesse maximale de fonctionnement à la valeur de la vitesse de rotation déterminée et une étape de maintien de la vitesse de rotation du moteur à ladite la vitesse maximale de fonctionnement.

D'autres particularités et avantages apparaîtront à la lecture de la description ci-après, faite en référence aux figures dans lesquelles :
[Fig.1] représente, de façon schématique et partielle, un premier exemple de structure et de fonctionnement d'un dispositif de réfrigération selon l'invention,
[Fig.2] représente de façon schématique et partielle, un deuxième exemple de structure et de fonctionnement d'un dispositif de réfrigération selon l'invention,
[Fig.3] représente de façon schématique et partielle, un troisième exemple de structure et de fonctionnement d'un dispositif de réfrigération selon l'invention,
[Fig.4] représente de façon schématique et partielle un exemple de variation de la puissance froide produite par un tel dispositif en fonction de la vitesse de rotation du moteur,
[Fig.5] représente de façon schématique et partielle un exemple de commande de la régulation de la vitesse de rotation du moteur.

Le dispositif 1 de réfrigération cryogénique, c'est-à-dire opérant à une température basse comprise par exemple entre moins 100 degrés centigrade et moins 273 degrés centigrade, comprend un circuit de travail 10 formant une boucle et contenant un fluide de travail.

Le circuit 10 de travail forme un cycle comprenant en série: un mécanisme 2, 3 de compression du fluide de travail, un mécanisme 6, 16 de refroidissement du fluide de travail, un mécanisme 7 de détente du fluide de travail et un mécanisme 6, 8 de réchauffement du fluide de travail.

Le dispositif 1 comprend un échangeur 8 de refroidissement destiné à extraire de la chaleur à au moins un organe 25 ou utilisateur en lui fournissant une puissance P de réfrigération déterminée par échange de chaleur avec le fluide de travail circulant dans le circuit 10 de travail après sa détente dans le mécanisme 7 de détente. L'échangeur 8 de refroidissement destiné à extraire de la chaleur à au moins un organe 25 comprend par exemple un passage de circulation de fluide pour refroidir un organe 25 constitué par exemple d'un flux de fluide à refroidir.

Le mécanisme 2, 3 de compression comprend au moins un moteur 11 électrique entraînant en rotation un arbre 15 portant au moins une roue 2 de compresseur à une vitesse de rotation commandée entre une vitesse minimale et une vitesse maximale de conception Vmc du moteur qui est déterminée par exemple par les caractéristiques de conception et de fabrication du moteur 11.

Comme illustré dans les différents exemples, le mécanisme 2, 3 de compression peut comprendre une ou plusieurs roues 2 de compresseurs disposées le cas échéant en série et/ou en parallèle dans le circuit 10 de travail et formant un ou plusieurs étages de compression pour le fluide de travail. La ou les roues 2 de compresseur peuvent être entrainées en rotation par un ou plusieurs moteurs 11. Le mécanisme 7 de détente peut comprendre quant à lui une ou plusieurs turbines 7 (et/ou vanne(s) de détente) de disposées le cas échéant en série et/ou en parallèle dans le circuit 10 de travail formant un ou plusieurs étages de détente pour le fluide de travail.

Au moins l'une des turbines 7 peut être montée sur le même arbre 15 d'un moteur 11 entraînant en rotation au moins une roue 2 de compresseur.

Le dispositif de réfrigération est du type à puissance P de réfrigération variable contrôlée en régulant la vitesse V de rotation du moteur 11.

Par exemple, et comme schématisé à la [Fig.4], cette vitesse peut être déterminée à partir d'une courbe caractéristique donnant la puissance froide P en fonction de la vitesse de rotation du moteur. A noter que la courbe représentée à titre d'exemple est une fonction parabolique, cependant ceci n'est nullement limitatif.

Par exemple, le contrôleur 12 électronique peut être configuré pour calculer la valeur de vitesse V de rotation du moteur en fonction de la demande de puissance froide via une formule dans laquelle ladite vitesse est donnée par une fonction polynomiale de degré supérieur ou égal à deux de la puissance froide P, ladite formule étant prédéfinie (établie ou calculée) à partir de mesures réelles mesurées de performance du dispositif 1.

Par exemple, ces valeurs réelles sont mesurées sur un dispositif et les coefficients (la formule) peuvent être définis pour toute une gamme de dispositifs identiques (ou à chaque fois pour chaque machine).

Comme illustré, le dispositif 1 comprend un contrôleur 12 électronique configuré pour contrôler la puissance P de réfrigération fournie par le dispositif 1 de réfrigération en pilotant la vitesse V de rotation du ou des moteurs 11. C'est-à-dire que, lorsqu'il y a plusieurs moteurs, le contrôleur 12 électronique peut être configuré pour piloter la vitesse V de rotation de tout ou partie des moteurs 11 pour fournir ladite demande de puissance froide.

Le contrôleur 12 électronique est par exemple un contrôleur de vitesse comprenant un microprocesseur et/ou un ordinateur. Il peut être intégré au dispositif 1 ou au moins en partie déporté.

Le contrôleur 12 électronique est en particulier configuré pour recevoir un signal 13 de demande de puissance P froide déterminée à délivrer et, en réponse, pour piloter la vitesse V de rotation du moteur 11 pour fournir ladite demande de puissance froide.

Selon une particularité avantageuse, le contrôleur 12 électronique est configuré pour borner la vitesse maximale de fonctionnement Vmf du moteur 11 à une valeur inférieure ou égale à la vitesse maximale de conception Vmc. De plus, en fonctionnement nominal, c'est-à-dire lorsque le dispositif 1 fournit la puissance froide déterminée, le contrôleur 12 électronique est configuré pour fixer la vitesse maximale de fonctionnement Vmf du moteur à la vitesse de rotation fournissant la puissance P froide déterminée et pour réguler la vitesse V de rotation du moteur en fonction en fonction de la demande de puissance froide sans dépasser ladite vitesse maximale de fonctionnement Vmf. (par exemple Vmf est un pourcentage de Vmc Cf. [Fig.5]).

C'est-à-dire que, en fonctionnement, la vitesse du moteur peut être variée en fonction de la puissance froide P demandée.

La vitesse maximale de fonctionnement Vmf du moteur peut être fixée par exemple au démarrage du dispositif 1 (au démarrage de l'installation), c'est la vitesse réelle qui permet de délivrer la puissance nominale demandée par le client ou utilisateur 25. Par « fonctionnement nominal » on désigne par exemple le fonctionnement du dispositif lorsqu'il fournit 100% de la puissance nominal.

Ceci permet d'atteindre rapidement la consigne de puissance froide à fournir par rapport à une régulation de type PID connue. Cette solution permet en outre une plus grande réactivité pour atteindre le point de consigne au niveau de l'application à refroidir (pression, température, etc.).

Ceci peut rendre le fonctionnement indépendant par rapport aux mesures réelles de puissance froide fournie. Ceci évite une possible erreur de régulation en cas d'une mauvaise mesure (dérive d'un capteur par exemple).

Par exemple, le dispositif 1 comprend au moins un capteur 9, 19 de température du fluide de travail dans le circuit 10 de travail, par exemple à une entrée et/ou à une sortie du mécanisme 7 de détente et le contrôleur 12 électronique est configuré pour recevoir la mesure 14 du au moins un capteur 9, 19 de température.

Par exemple, le contrôleur 12 électronique est configuré pour piloter la vitesse V de rotation du moteur 11 pour atteindre une valeur cible de température au niveau du au moins un capteur 9, 19 de température dans le circuit de travail.

La cible de température peut être constante et égale à la température froide demandée par l'application client à refroidir.

Le système de régulation peut être autonome en ce qui concerne la gestion en température (le contrôleur 12 reste actif car on ne régule que la vitesse maximum). En cas de de problème de débit du fluide à refroidir 25 (arrêt d'une pompe ou autre), le contrôleur 12 pourra ajuster la vitesse de rotation du moteur pour ne pas descendre en dessous de la consigne de température du fluide de travail.

La vitesse maximale de fonctionnement du moteur Vmf est de préférence bornée à une valeur strictement inférieure à la vitesse maximale de conception du moteur Vmc.

Dans d'autres applications, il est possible que la vitesse maximale de fonctionnement du moteur Vmf soit égale à la vitesse maximale de conception du moteur Vmc. Dans ces applications (dans la liquéfaction d'un biométhane par exemple), la température du fluide client à refroidir (par exemple en sortie d'échangeur de refroidissement) est prise comme paramètre de contrôle de la régulation de la vitesse du ou des moteurs. La température mesurée conduit à une correction de la consigne de température cible qui conduit alors à une variation de la consigne de vitesse du ou des moteurs (par exemple en pourcentage % de la vitesse maximale de fonctionnement du moteur.

## Revendications

1. Dispositif de réfrigération à basse température, notamment cryogénique, c'est-à-dire à une température comprise entre moins 100 degrés centigrade et moins 273 degrés centigrade, comprenant un circuit de travail (10) formant une boucle et contenant un fluide de travail, le circuit (10) de travail formant un cycle comprenant en série: un mécanisme (2, 3) de compression du fluide de travail, un mécanisme (6, 16) de refroidissement du fluide de travail, un mécanisme (7) de détente du fluide de travail et un mécanisme (6, 8) de réchauffement du fluide de travail, le dispositif (1) comprenant un échangeur (8) de refroidissement destiné à extraire de la chaleur à au moins un organe (25) en lui fournissant une puissance (P) de réfrigération déterminée par échange de chaleur avec le fluide de travail circulant dans le circuit (10) de travail après sa détente dans le mécanisme (7) de détente, le mécanisme (2, 3) de compression comprenant au moins un moteur (11) électrique entraînant en rotation un arbre (15) portant au moins une roue (2) de compresseur à une vitesse de rotation commandée entre une vitesse minimale et une vitesse maximale de conception (Vmc) déterminée par les caractéristiques du moteur (11), le dispositif (1) étant du type à puissance (P) de réfrigération variable contrôlée en régulant la vitesse (V) de rotation du moteur (11), le dispositif (1) comprenant un contrôleur (12) électronique configuré pour contrôler la puissance (P) de réfrigération fournie par le dispositif (1) de réfrigération en pilotant la vitesse (V) de rotation du moteur (11), le contrôleur (12) électronique étant configuré pour recevoir un signal (13) de demande de puissance (P) froide déterminée à délivrer et, en réponse, pour piloter la vitesse (V) de rotation du moteur (11) pour fournir ladite demande de puissance froide, **caractérisé en ce que** le contrôleur (12) électronique est configuré pour borner la vitesse maximale de fonctionnement (Vmf) du moteur (11) à une valeur inférieure ou égale à la vitesse maximale de conception (Vmc) et **en ce que**, en fonctionnement nominal, c'est-à-dire lorsque le dispositif (1) fournit la puissance froide déterminée, le contrôleur (12) électronique est configuré pour fixer la vitesse maximale de fonctionnement (Vmf) du moteur à la vitesse de rotation fournissant la puissance (P) froide déterminée et pour réguler la vitesse (V) de rotation du moteur en fonction de la demande de puissance froide sans dépasser ladite vitesse maximale de fonctionnement (Vmf).

2. Dispositif selon la revendication 1, **caractérisé en ce que** le contrôleur (12) électronique est un contrôleur de vitesse comprenant un microprocesseur et/ou un ordinateur.

3. Dispositif selon la revendication 1 ou 2, **caractérisé en ce qu'**il comprend au moins un capteur (9, 19) de température du fluide de travail dans le circuit (10) de travail, par exemple à une entrée et/ou à une sortie du mécanisme (7) de détente, le contrôleur (12) électronique étant configuré pour recevoir la mesure (14) du au moins un capteur (9, 19) de température.

4. Dispositif selon la revendication 3, **caractérisé en ce que** le contrôleur (12) électronique est configuré pour piloter la vitesse (V) de rotation du moteur (11) pour atteindre une valeur cible de température au niveau du au moins un capteur (9, 19) de température.

5. Dispositif selon l'une quelconque des revendications 1 à 4, **caractérisé en ce que** le contrôleur (12) électronique est configuré pour calculer la valeur de vitesse (V) de rotation du moteur en fonction de la demande de puissance froide via une formule obtenue par une fonction de régression des mesures réelles de performance du dispositif (1).

6. Dispositif selon la revendication 5, **caractérisé en ce que** la fonction de régression est une fonction polynomiale de degré supérieur ou égal à deux de la puissance froide, ladite formule et notamment les coefficients de la fonction polynomiale étant calculée à partir de mesures réelles de performance du dispositif (1).

7. Dispositif selon l'une quelconque des revendications 1 à 6, **caractérisé en ce que** le mécanisme (2, 3) de compression comprend une ou plusieurs roues (2) de compresseurs disposées le cas échéant en série et/ou en parallèle dans le circuit (10) de travail formant un ou plusieurs étages de compression pour le fluide de travail, la ou les roues (2) de compresseur étant entrainées en rotation par un ou plusieurs moteurs (11), le mécanisme (7) de détente comprenant une ou plusieurs turbines (7) de disposées le cas échéant en série et/ou en parallèle dans le circuit (10) de travail formant un ou plusieurs étages de détente pour le fluide de travail, au moins l'une des turbines (7) étant montée sur le même arbre (15) d'un moteur (11) entraînant en rotation au moins une roue (2) de compresseur.

8. Dispositif selon la revendication 7, **caractérisé en ce qu'**il comprend plusieurs moteurs (11), le contrôleur (12) électronique étant configuré pour piloter la vitesse (V) de rotation de tout ou partie des moteurs (11) pour fournir ladite demande de puissance froide.

9. Dispositif selon l'une quelconque des revendications 1 à 8, **caractérisé en ce que** l'échangeur (8) de refroidissement destiné à extraire de la chaleur à au moins un organe (25) comprend un passage de circulation de fluide pour refroidir un organe (25) constitué d'un flux de fluide.

10. Procédé de réfrigération à basse température, c'est-à-dire à une température comprise entre moins 100 degrés centigrade et moins 273 degrés centigrade, d'un organe (25) tel qu'un flux de fluide en utilisant un dispositif de réfrigération conforme à l'une quelconque des revendications 1 à 9, comprenant une régulation de la puissance froide délivrée par le dispositif (1) en pilotant la vitesse maximale de fonctionnement (Vmf) du moteur (11).

11. Procédé selon la revendication 10, **caractérisé en ce qu'**il comporte une étape de réception d'un signal (13) de demande de puissance (P) froide déterminée à délivrer par le dispositif (1), une étape détermination d'une vitesse de rotation (V) déterminée du moteur pour fournir ladite demande de puissance, une étape de fixation de la vitesse maximale de fonctionnement (Vmf) à la valeur de la vitesse de rotation déterminée et une étape de maintien de la vitesse (V) de rotation du moteur à ladite la vitesse maximale de fonctionnement (Vmf).

## Patentansprüche

1. Vorrichtung zur Kühlung auf eine niedrige, insbesondere kryogene, Temperatur, d. h. auf eine Temperatur zwischen minus 100 Grad Celsius und minus 273 Grad Celsius, umfassend einen Arbeitskreis (10), der einen Kreislauf bildet und ein Arbeitsfluid enthält, wobei der Arbeitskreis (10) einen Zyklus bildet, der in Reihe umfasst: einen Kompressionsmechanismus (2, 3) zur Kompression des Arbeitsfluids, einen Kühlmechanismus (6, 16) zum Kühlen des Arbeitsfluids, einen Expansionsmechanismus (7) zur Expansion des Arbeitsfluids und einen Erwärmungsmechanismus (6, 8) zum Erwärmen des Arbeitsfluids, wobei die Vorrichtung (1) einen Kühltauscher (8) umfasst, der dazu bestimmt ist, Wärme aus mindestens einem Element (25) zu extrahieren, indem es eine bestimmte Kühlleistung (P) an es abgibt durch Wärmeaustausch mit dem in dem Arbeitskreis (10) zirkulierenden Arbeitsfluid nach dessen Expansion in dem Expansionsmechanismus (7), wobei der Kompressionsmechanismus (2, 3) mindestens einen Elektromotor (11) umfasst, der eine Welle (15), die mindestens ein Kompressorrad (2) trägt, mit einer gesteuerten Drehzahl zwischen einer minimalen Drehzahl und einer durch die Eigenschaften des Motors (11) bestimmten maximalen Auslegungsdrehzahl (Vmc) drehantreibt, wobei die Vorrichtung (1) vom Typ mit variabler Kühlleistung (P) ist, die gesteuert wird, indem die Drehzahl (V) des Motors (11) reguliert wird, wobei die Vorrichtung (1) eine elektronische Steuerung (12) umfasst, die dazu ausgestaltet ist, die von der Vorrichtung (1) zur Kühlung abgegebene Kühlleistung (P) zu steuern, indem die Drehzahl (V) des Motors (11) geregelt wird, wobei die elektronische Steuerung (12) dazu ausgestaltet ist, ein Signal (13) zur Anforderung einer bestimmten zu liefernden Kälteleistung (P) zu empfangen und, als Antwort, die Drehzahl (V) des Motors (11) zu regeln, um die angeforderte Kälteleistung abzugeben, **dadurch gekennzeichnet, dass** die elektronische Steuerung (12) dazu ausgestaltet ist, die maximale Betriebsdrehzahl (Vmf) des Motors (11) auf einen Wert kleiner oder gleich der maximalen Auslegungsdrehzahl (Vmc) zu beschränken, und dass im Nennbetrieb, d. h., wenn die Vorrichtung (1) die bestimmte Kälteleistung abgibt, die elektronische Steuerung (12) dazu ausgestaltet ist, die maximale Betriebsdrehzahl (Vmf) des Motors auf die Drehzahl festzulegen, die die bestimmte Kälteleistung (P) abgibt, und die Drehzahl (V) des Motors in Abhängigkeit von der angeforderten Kälteleistung zu regulieren, ohne die maximale Betriebsdrehzahl (Vmf) zu überschreiten.

2. Vorrichtung nach Anspruch 1, **dadurch gekennzeichnet, dass** die elektronische Steuerung (12) eine Drehzahlsteuerung ist, die einen Mikroprozessor und/oder einen Computer umfasst.

3. Vorrichtung nach Anspruch 1 oder 2, **dadurch gekennzeichnet, dass** sie mindestens einen Temperatursensor (9, 19) für die Temperatur des Arbeitsfluids in dem Arbeitskreis (10) umfasst, zum Beispiel an einem Einlass und/oder an einem Auslass des Expansionsmechanismus (7), wobei die elektronische Steuerung (12) dazu ausgestaltet ist, die Messung (14) des mindestens einen Temperatursensors (9, 19) zu empfangen.

4. Vorrichtung nach Anspruch 3, **dadurch gekennzeichnet, dass** die elektronische Steuerung (12) dazu ausgestaltet ist, die Drehzahl (V) des Motors (11) zu regeln, um einen Temperatursollwert an dem mindestens einen Temperatursensor (9, 19) zu erreichen.

5. Vorrichtung nach einem der Ansprüche 1 bis 4, **dadurch gekennzeichnet, dass** die elektronische Steuerung (12) dazu ausgestaltet ist, den Wert der Drehzahl (V) des Motors in Abhängigkeit von der angeforderten Kälteleistung über eine Formel zu berechnen, die durch eine Regressionsfunktion der tatsächlichen Leistungsmessungen der Vorrichtung (1) erhalten wird.

6. Vorrichtung nach Anspruch 5, **dadurch gekennzeichnet, dass** die Regressionsfunktion eine Polynomfunktion zweiten oder höheren Grades der Kälteleistung ist, wobei die Formel und insbesondere die Koeffizienten der Polynomfunktion ausgehend von tatsächlichen Leistungsmessungen der Vorrichtung (1) berechnet werden.

7. Vorrichtung nach einem der Ansprüche 1 bis 6, **dadurch gekennzeichnet, dass** der Kompressionsmechanismus (2, 3) ein oder mehrere Kompressorräder (2) umfasst, die gegebenenfalls in Reihe und/oder parallel in dem Arbeitskreis (10) angeordnet sind und eine oder mehrere Kompressionsstufen für das Arbeitsfluid bilden, wobei das oder die Kompressorräder (2) von einem oder mehreren Motoren (11) drehangetrieben werden, wobei der Expansionsmechanismus (7) eine oder mehrere Turbinen (7) umfasst, die gegebenenfalls in Reihe und/oder parallel in dem Arbeitskreis (10) angeordnet sind und eine oder mehrere Expansionsstufen für das Arbeitsfluid bilden, wobei mindestens eine der Turbinen (7) auf derselben Antriebswelle (15) eines Motors (11) montiert ist, der mindestens ein Kompressorrad (2) drehantreibt.

8. Vorrichtung nach Anspruch 7, **dadurch gekennzeichnet, dass** sie mehrere Motoren (11) umfasst, wobei die elektronische Steuerung (12) dazu ausgestaltet ist, die Drehzahl (V) aller oder eines Teils der Motoren (11) zu regeln, um die angeforderte Kälteleistung zu liefern.

9. Vorrichtung nach einem der Ansprüche 1 bis 8, **dadurch gekennzeichnet, dass** der Kühltauscher (8), der dazu bestimmt ist, mindestens einem Element (25) Wärme zu entziehen, einen Fluidzirkulationsdurchlass umfasst, um ein aus einem Fluidstrom bestehendes Element (25) zu kühlen.

10. Verfahren zur Kühlung eines Elements (25) wie eines Fluidstroms auf eine niedrige Temperatur, d. h. auf eine Temperatur zwischen minus 100 Grad Celsius und minus 273 Grad Celsius, unter Verwendung einer Vorrichtung zur Kühlung nach einem der Ansprüche 1 bis 9, umfassend eine Regulierung der von der Vorrichtung (1) gelieferten Kälteleistung, indem die maximale Betriebsdrehzahl (Vmf) des Motors (1) geregelt wird.

11. Verfahren nach Anspruch 10, **dadurch gekennzeichnet, dass** es einen Schritt des Empfangens eines Signals (13) zur Anforderung einer bestimmten von der Vorrichtung (1) zu liefernden Kälteleistung (P), einen Schritt des Bestimmens einer bestimmten Drehzahl (V) des Motors, um die angeforderte Leistung abzugeben, einen Schritt des Festlegens der maximalen Betriebsdrehzahl (Vmf) auf den Wert der bestimmten Drehzahl und einen Schritt des Aufrechterhaltens der Drehzahl (V) des Motors auf der maximalen Betriebsdrehzahl (Vmf) beinhaltet.

## Claims

1. Refrigeration device refrigerating to a low temperature, notably a cryogenic temperature, which is to say to a temperature comprised between minus 100 degrees centigrade and minus 273 degrees centigrade, comprising a working circuit (10) forming a loop and containing a working fluid, the working circuit (10) forming a cycle comprising, in series: a compression mechanism (2, 3) for compressing the working fluid, a cooling mechanism (6, 16) for cooling the working fluid, an expansion mechanism (7) for expanding the working fluid, and a heating mechanism (6, 8) for warming the working fluid, the device (1) comprising a cooling exchanger (8) intended to extract heat from at least one member (25) by supplying it a determined refrigeration power (P) through exchange of heat with the working fluid circulating in the working circuit (10) after it has been expanded in the expansion mechanism (7), the compression mechanism (2, 3) comprising at least one electric motor (11) driving the rotation of a shaft (15) bearing at least one compressor impeller (2) at a rotational speed that is controlled between a minimum speed and a maximum design speed (Vmc) which is determined by the characteristics of the motor (11), the device (1) being of the type having a variable refrigeration power (P) that is controlled by regulating the rotational speed (V) of the motor (11), the device (1) comprising an electronic controller (12) configured to control the refrigeration power (P) supplied by the refrigeration device (1) by controlling the rotational speed (V) of the motor (11), the electronic controller (12) being configured to receive a demand signal (13) demanding the determined cold power (P) to be delivered and, in response, to control the rotational speed (V) of the motor (11) in order to meet said cold-power demand, **characterized in that** the electronic controller (12) is configured to limit the maximum operating speed (Vmf) of the motor (11) to a value less than or equal to the maximum design speed (Vmc) and **in that**, in nominal operation, which is to say when the device (1) is supplying the determined cold power, the electronic controller (12) is configured to set the maximum operating speed (Vmf) of the motor to the rotational speed that supplies the determined cold power (P) and to regulate the rotational speed (V) of the motor as a function of the demand for cold power without exceeding said maximum operating speed (Vmf).

2. Device according to Claim 1, **characterized in that** the electronic controller (12) is a speed controller comprising a microprocessor and/or a computer.

3. Device according to Claim 1 or 2, **characterized in that** it comprises at least one temperature sensor (9, 19) sensing the temperature of the working fluid in the working circuit (10), for example at an inlet and/or at an outlet of the expansion mechanism (7), the electronic controller (12) being configured to receive the measurement (14) from the at least one temperature sensor (9, 19).

4. Device according to Claim 3, **characterized in that** the electronic controller (12) is configured to control the rotational speed (V) of the motor (11) in order to achieve a target temperature value at the at least one temperature sensor (9, 19).

5. Device according to any one of Claims 1 to 4, **characterized in that** the electronic controller (12) is configured to calculate the value for the rotational speed (V) of the motor as a function of the demand for cold power using a formula obtained as a regression function of the actual measurements of the performance of the device (1).

6. Device according to Claim 5, **characterized in that** the regression function is a polynomial function, of degree greater than or equal to two, of the cold power, said formula, and notably the coefficients of the polynomial function, being calculated from actual measurements of the performance of the device (1).

7. Device according to any one of Claims 1 to 6, **characterized in that** the compression mechanism (2, 3) comprises one or more compressor impellers (2) arranged, where applicable, in series and/or in parallel in the working circuit (10) and forming one or more compression stages for the working fluid, the compressor impeller or impellers (2) being driven in rotation by one or more motors (11), the expansion mechanism (7) comprising one or more turbines (7) positioned, where applicable, in series and/or in parallel in the working circuit (10) and forming one or more expansion stages for the working fluid, at least one of the turbines (7) being mounted on the same shaft (15) of a motor (11) driving the rotation of at least one compressor impeller (2).

8. Device according to Claim 7, **characterized in that** it comprises several motors (11), the electronic controller (12) being configured to control the rotational speed (V) of all or some of the motors (11) in order to meet said demand for cold power.

9. Device according to any one of Claims 1 to 8, **characterized in that** the cooling exchanger (8) intended to extract heat from at least one member (25) comprises a fluid circulation passage for cooling a member (25) consisting of a stream of fluid.

10. Refrigeration method for refrigerating to a low temperature, which is to say to a temperature comprised between minus 100 degrees centigrade and minus 273 degrees centigrade, a member (25) such as a stream of fluid, using a refrigeration device according to any one of Claims 1 to 9, comprising regulation of the cold power delivered by the device (1) by controlling the maximum operating speed (Vmf) of the motor (11).

11. Method according to Claim 10, **characterized in that** it comprises a step of receiving a demand signal (13) demanding a determined cold power (P) that is to be delivered by the device (1), a step of determining a determined rotational speed (V) of the motor in order to meet said demand for power, a step of setting the maximum operating speed (Vmf) to the determined rotational speed value and a step of maintaining the rotational speed (V) of the motor at said maximum operating speed (Vmf).
